# EUROPÄISCHE PATENTSCHRIFT

(11) **EP 1 771 689 B1**
(45) Veröffentlichungstag und Bekanntmachung des Hinweises auf die Patenterteilung: **21.06.2017**
(21) Anmeldenummer: 05748140.0
(22) Anmeldetag: 20.04.2005
(51) Int. Cl.: F25B 31/00, F25B 49/02, F25B 13/00, F25B 43/00

(54) **KÄLTEMASCHINE UND VERFAHREN ZUM BETREIBEN EINER KÄLTEMASCHINE**
REFRIGERATION MACHINE AND METHOD FOR OPERATING A REFRIGERATION MACHINE
MACHINE FRIGORIFIQUE ET PROCEDE D'EXPLOITATION D'UNE MACHINE FRIGORIFIQUE

(30) Priorität: 27.07.2004 DE 102004036301
(43) Veröffentlichungstag der Anmeldung: 11.04.2007
(73) Patentinhaber: Emerson Climate Technologies GmbH, 13507 Berlin (DE)
(72) Erfinder: NEJAD, Ali, R., 74614 Schorndorf-Weiler (DE)
(74) Vertreter: Manitz Finsterwald Patentanwälte PartmbB
(86) Internationale Anmeldenummer: PCT/EP2005/004238
(87) Internationale Veröffentlichungsnummer: WO 2006/010391

(56) Entgegenhaltungen:
- EP-A- 1 146 299
- FR-A- 2 679 987
- US-A1- 2003 094 007
- US-A1- 2003 196 445
- US-A1- 2004 134 206
- US-B1- 6 185 949
- PATENT ABSTRACTS OF JAPAN Bd. 1996, Nr. 07, 31. Juli 1996 (1996-07-31) & JP 08 061815 A (HITACHI LTD), 8. März 1996 (1996-03-08)

## Beschreibung

Die Erfindung betrifft eine Kältemaschine, insbesondere eine Wärmepumpe, mit einem ein Kältemittel aufweisenden geschlossenen Kreislauf, in dem nacheinander ein Verdampfer, ein Verdichter, ein Verflüssiger und ein, insbesondere elektrisch betriebenes, Expansionsventil angeordnet sind. Ferner betrifft die Erfindung ein Verfahren zum Betreiben einer solchen Kältemaschine.

Grundsätzlich sind Kältemaschinen der eingangs genannten Art bekannt. In dem Verdampfer wird das Kältemittel verdampft und überhitzt, d.h. über seine Sättigungstemperatur hinaus erwärmt. Überhitzung des Kältemittels bedeutet also eine Erhöhung der Kältemitteltemperatur bei konstantem Druck über seine Sättigungstemperatur hinaus. Die Überhitzung ist definiert als die Differenz zwischen der tatsächlichen Temperatur des Kältemittels, z.B. im Bereich des Verdampferausgangs, und der Verdampfungstemperatur bzw. Sättigungstemperatur des Kältemittels.

Üblicherweise wird bei einer herkömmlichen Kältemaschine ein vorbestimmter Wert für die Überhitzung des Kältemittels vorgegeben und die Überhitzung so geregelt, dass sie - unabhängig von anderen Betriebsbedingungen - von dem vorgegebenen Wert nicht wesentlich abweicht, um einerseits einen optimalen Wirkungsgrad der Kältemaschine zu erreichen und andererseits eine vollständige Verdampfung des Kältemittels sicherzustellen. Ein typischer Wert für die Überhitzung beträgt beispielsweise 6 K bis 10 K.

Bei bekannten Wärmepumpen hat es sich als problematisch herausgestellt, dass die Temperatur des verdampften Kältemittels unter bestimmten Betriebsbedingungen, beispielsweise bei besonders tiefen Außentemperaturen, am Ausgang des Verdichters so hohe Werte erreicht, dass eine Zersetzung von in dem Verdichter befindlichem Öl, z.B. Schmieröl, stattfindet und/oder ein mechanischer Verschleiß des Verdichters verursacht wird. Dies kann zu einer Beschädigung des Verdichters führen und das Abschalten der Wärmepumpe bzw. des Verdichters erfordern. Daneben besteht bei besonders tiefen Außentemperaturen die Gefahr einer Vereisung des Verdampfers, die ebenfalls ein Abschalten der Wärmepumpe oder ein Umschalten eines zu diesem Zweck zwischen dem Verdichter und dem Verflüssiger bzw. Verdampfer angeordneten Umschaltventils, insbesondere Vierwegeumschaltventils, zur Enteisung des Verdampfers erforderlich machen kann.

Sowohl das Abschalten der Wärmepumpe zur Vermeidung einer erhöhten Verdichtungsendtemperatur am Ausgang des Verdichters als auch das Abschalten der Wärmepumpe oder Umschalten des Umschaltventils zur Enteisung des Verdampfers bedeuten Standzeiten der Wärmepumpe, welche die Wirtschaftlichkeit der Wärmepumpe beeinträchtigen.

Aus der FR-A-2679987 ist eine Kältemaschine bekannt, bei welcher durch einen Temperaturfühler die Kältemitteltemperatur im Bereich des Ausgangs eines Verdichters gemessen wird. Der Temperaturfühler ist mit einem Ventil verbunden, durch welches flüssiges Kältemittel in die Saugleitung einleitbar ist. Das Ventil wird durch den Temperaturfühler so gesteuert, dass die Kältemitteltemperatur am Verdichterausgang eine kritische Temperaturobergrenze nicht übersteigt.

Auch die US-B-6185949 offenbart eine Kältemaschine, bei welcher die Verdichtertemperatur durch Zugabe von flüssigem Kältemittel in die Saugleitung gesteuert wird. Die Zugabe des flüssigen Kältemittels wird dabei über ein mikroprozessorgesteuertes Ventil geregelt.

In der US-A-2003/0094007 ist eine Kältemaschine beschrieben, bei welcher ein Motor des Verdichters durch flüssiges Kältemittel gekühlt wird, welches nach dem Verflüssiger abgezweigt und dem Verdichter über eine Leitung zugeführt wird. Die Einleitung des flüssigen Kältemittels in den Verdichter erfolgt über ein durch eine Steuerung gesteuertes Ventil.

In der US-A-2004/0134206 ist eine Kältemaschine offenbart, bei welcher der Öffnungsgrad des Expansionsventils zwischen einem minimalen und einem maximalen Wert geregelt wird, um dadurch eine Überhitzung des Verdichters zu verhindern. Die US-A-2004/0134206 offenbart eine Kältemaschine gemäß dem Oberbegriff des Anspruchs 1 und ein Verfahren gemäß dem Oberbegriff des Anspruchs 5 zum Betreiben einer Kältemaschine. Aus der EP-A-1146299 ist es bekannt, durch Schließung des Expansionsventils den Kältemitteldruck am Verdichterausgang zu reduzieren oder die Stromaufnahme des Verdichters zu reduzieren, wobei die Verdichterendtemperatur und die Außentemperatur als Parameter in einen Algorithmus einfließen, durch welchen die im Verdampfer einzustellende Überhitzung des Kältemittels begrenzt wird.

Der Erfindung liegt die Aufgabe zugrunde, eine Kältemaschine mit einer verbesserten Wirtschaftlichkeit und ein Verfahren zum Betreiben einer solchen Kältemaschine zu schaffen.

Zur Lösung der Aufgabe sind ein Verfahren nach Anspruch 1 und eine Kältemaschine nach Anspruch 5 vorgesehen. Vorteilhafte Ausführungsformen der Erfindung sind in den Unteransprüchen beschrieben. Das erfindungsgemäße Verfahren zeichnet sich unter anderem dadurch aus, dass die Temperatur des Kältemittels im Bereich des Verdichters, insbesondere die Verdichtungsendtemperatur, mittels einer Überhitzungsregeleinheit zumindest zeitweise so geregelt wird, dass sie eine kritische Temperaturobergrenze nicht übersteigt.

Unter der kritischen Temperaturobergrenze wird hier eine Temperatur verstanden, bei welcher die Gefahr einer Beschädigung des Verdichters besteht, z.B. durch eine Zersetzung von in dem Verdichter vorgesehenem Schmieröl und/oder durch einen mechanischen Verschleiß des Verdichters.

Durch die Regelung der Kältemitteltemperatur auf eine vorgegebene Zieltemperatur, die zur Berücksichtigung eines Überschwingverhaltens der Kältemitteltemperatur vorzugsweise um einen gewissen Betrag unterhalb der kritischen Temperaturobergrenze gewählt wird, kann die Kältemitteltemperatur im Bereich des Verdichters, insbesondere die Verdichtungsendtemperatur, stets unterhalb der kritischen Temperaturobergrenze gehalten werden. Auf diese Weise werden eine Beschädigung des Verdichters und ein bisher zum Schutz des Verdichters erforderliches Abschalten der Kältemaschine wirksam vermieden. Standzeiten der Kältemaschine, die aus dem Abschalten der Kältemaschine oder aus einer Beschädigung des Verdichters resultieren, und der damit verbundene Verlust an Kälte- bzw. Heizleistung werden folglich minimiert.

Gleichzeitig kann die Kältemitteltemperatur mittels der Überhitzungsregeleinheit so geregelt werden, dass sie möglichst dicht an der Temperaturobergrenze liegt, also möglichst hoch ist. Dadurch wird eine optimale Heizleistung einer als Wärmepumpe arbeitenden Kältemaschine erreicht. Dabei erfüllt die Überhitzungsregeleinheit eine Doppelfunktion: sie dient nicht nur der Regelung der Überhitzung auf einen vorbestimmten Wert, sondern gleichzeitig auch der Regelung der Kältemitteltemperatur im Bereich des Verdichters.

Sowohl die minimierten Standzeiten als auch die optimierte Heizleistung der Kältemaschine führen zu einem erhöhten Gesamtwirkungsgrad der Kältemaschine über das Jahr gesehen und somit zu einer verbesserten Wirtschaftlichkeit der Kältemaschine.

Die Regelung der Kältemitteltemperatur im Bereich des Verdichters, insbesondere der Verdichtungsendtemperatur, muss nicht dauerhaft erfolgen. Es kann beispielsweise ausreichend sein, die Kältemitteltemperatur lediglich bei besonders tiefen Außentemperaturen, z.B. während der Wintermonate, zu regeln, da unter diesen Bedingungen die Gefahr besonders hoch ist, dass die Verdichtungsendtemperatur Werte erreicht, die zu einer Beschädigung des Verdichters führen.

Erfindungsgemäß wird die Umgebungstemperatur der Kältemaschine und insbesondere die Außentemperatur gemessen. Sofern keine dauerhafte, beispielsweise ganzjährige, Regelung der Kältemitteltemperatur vorgesehen ist, wird die Regelung bei Messung der Umgebungs- bzw. Außentemperatur aktiviert, wenn die Umgebungs- bzw. Außentemperatur eine vorgegebene Temperaturuntergrenze unterschreitet. Die Aktivierung der Regelung der Kältemitteltemperatur erfolgt somit also witterungsabhängig. Erfindungsgemäß wird die Kältemitteltemperatur stromabwärts von dem Verdichter und insbesondere im Bereich des Verdichterausgangs gemessen. Auf diese Weise kann direkt festgestellt werden, ob die Kältemitteltemperatur am Verdichterausgang, wo die Kältemitteltemperatur am höchsten ist, die vorgegebene Zieltemperatur überschreitet. Überschreitet die Kältemitteltemperatur diese Zieltemperatur oder droht dieser Fall einzutreten, kann die Kältemitteltemperatur durch Ergreifen von Maßnahmen, die weiter unten näher erläutert werden, entsprechend heruntergeregelt werden. Sobald die Kältemitteltemperatur wieder im Bereich der Zieltemperatur liegt, können die ergriffenen Maßnahmen wieder rückgängig gemacht oder gestoppt werden.

Erfindungsgemäß wird die Kältemitteltemperatur durch eine Veränderung der Überhitzung des Kältemittels in dem Verdampfer geregelt. Eine Erhöhung der Überhitzung des Kältemittels führt zu einer Erhöhung der Kältemitteltemperatur im Bereich des Verdichters, insbesondere der Verdichtungsendtemperatur, während umgekehrt eine Verringerung der Überhitzung eine Reduzierung der Kältemitteltemperatur nach sich zieht. Die Überhitzung wird mit anderen Worten nicht auf einen stets konstant bleibenden Wert geregelt, sondern der einzustellende Überhitzungswert ist variabel, wobei die variable Regelung der Überhitzung insbesondere witterungsabhängig erfolgt.

Durch eine entsprechende Veränderung der Überhitzung kann die Kältemitteltemperatur im Bereich des Verdichters, insbesondere die Verdichtungsendtemperatur, innerhalb gewisser Grenzen so geregelt werden, dass sie stets im Bereich der vorgegebenen Zieltemperatur liegt. Bevorzugt wird die Überhitzung gerade so gesteuert, dass die Kältemitteltemperatur im Bereich des Verdichterausgangs möglichst dicht an der kritischen Temperaturobergrenze liegt, diese aber nicht übersteigt, um eine optimale Heizleistung zu erreichen. Die Kältemitteltemperatur im Bereich des Verdichters bildet also die Regelgröße, während die Überhitzung eine Stellgröße und das Expansionsventil das entsprechende Stellglied darstellt.

Durch eine Verringerung der Überhitzung kann ferner die Gefahr einer Vereisung des Verdampfers vermindert werden. Auf diese Weise werden die Standzeiten noch weiter verkürzt und die Wirtschaftlichkeit der Kältemaschine noch weiter verbessert.

Die Überhitzung wird verringert, wenn die im Bereich des Verdichters, gemessene Kältemitteltemperatur eine vorgegebene Zieltemperatur übersteigt oder zu übersteigen droht. Zur Regelung der Kältemitteltemperatur wird in diesem Fall also eine direkte Überwachung der Kältemitteltemperatur, vorzugsweise am Verdichterausgang, herangezogen.

Vorteilhafterweise wird die Überhitzung in Abhängigkeit von der Umgebungstemperatur der Kältemaschine, insbesondere der Außentemperatur, geregelt.

Die Überhitzung wird durch den Sättigungsdruck und/oder die Sättigungstemperatur des Kältemittels bestimmt. Ein Absinken der Sättigungstemperatur bzw. des Sättigungsdrucks, z.B. aufgrund einer reduzierten Außentemperatur, führt zu einem Anstieg der Überhitzung und somit zu einem Anstieg der Kältemitteltemperatur im Verdichter, während umgekehrt ein Anstieg der Sättigungstemperatur bzw. des Sättigungsdrucks, z.B. aufgrund eines Anstiegs der Außentemperatur, in einer Verringerung der Überhitzung und somit in einer Reduzierung der Kältemitteltemperatur im Verdichter resultiert. Durch eine entsprechende Regelung der Überhitzung unter Berücksichtigung der Umgebungs- bzw. Außentemperatur kann einem Anstieg oder einer Reduzierung der Kältemitteltemperatur im Verdichter entgegen gewirkt werden. Erfindungsgemäß wird die Überhitzung durch eine entsprechende Steuerung des Expansionsventils verändert. Eine Erhöhung der Kältemittelströmung durch das Expansionsventil, d.h. eine Öffnung des Expansionsventils, führt zu einer Verringerung der Überhitzung, während umgekehrt das Schließen des Expansionsventils die Kältemittelströmung verringert und in einer Erhöhung der Überhitzung resultiert.

Zusätzlich zu einer Verringerung der Überhitzung kann die Kältemitteltemperatur im Bereich des Verdichters erfindungsgemäß durch eine separate Kühlung des Kältemittels im Verdichter reduziert werden. Auf diese Weise kann die Kältemitteltemperatur im Verdichter selbst dann noch unterhalb der kritischen Temperaturobergrenze gehalten werden, wenn eine Verringerung der Überhitzung zur Reduzierung der Kältemitteltemperatur im Verdichter nicht ausreicht oder nicht möglich ist.

Der Verdichter kann durch Einleiten von flüssigem Kältemittel in den Verdichter gekühlt werden. Flüssiges Kältemittel wird verwendet, da dieses eine niedrigere Temperatur aufweist als das im Verdichter verdichtete gasförmige Kältemittel.

Bevorzugt wird flüssiges Kältemittel, insbesondere im Ausgangsbereich des Verdichters, in das verdichtete Kältemittel eingeleitet. Dadurch wird direkt das Kältemittel abgekühlt und somit indirekt die Temperatur des Verdichters reduziert.

Erfindungsgemäß wird das flüssige Kältemittel stromabwärts von dem Verflüssiger aus dem Kreislauf abgezweigt und zu dem Verdichter geleitet. Nach dem Durchgang durch den Verflüssiger weist das Kältemittel eine Temperatur auf, bei der das Kältemittel zwar kondensiert ist, die also niedriger als die Verdichtungsendtemperatur ist, die aber gleichzeitig über der Temperatur des Kältemittels am Verdichtereingang liegt. Das flüssige Kältemittel kann deshalb in das verdampfte Kältemittel eingespritzt werden, ohne den Verdichter zu beschädigen.

Durch die erfindungsgemäße Kältemaschine nach Anspruch 8 und ihre vorteilhaften Ausbildungen werden die voranstehend genannten Vorteile entsprechend erreicht.

Nachfolgend wird die Erfindung rein beispielhaft unter Bezugnahme auf die beigefügte Zeichnung beschrieben. Es zeigen:
- Fig. 1: eine schematische Darstellung einer erfindungsgemäßen Kältemaschine;
- Fig. 2: ein Log p, H - Diagramm des Kältemittels der Kältemaschine von Fig. 1 und einen zugehörigen Kreisprozess;
- Fig. 3: das Log p, H - Diagramm von Fig. 2 bei reduzierter Sättigungstemperatur bzw. reduziertem Sättigungsdruck des Kältemittels;
- Fig. 4: das Log p, H - Diagramm von Fig. 2 bei erhöhter Verflüssigungstemperatur des Kältemittels;
- Fig. 5: das Log p, H - Diagramm von Fig. 3 bei reduzierter Überhitzung; und
- Fig. 6: das Log p, H - Diagramm von Fig. 3 bei erhöhter Verflüssigungstemperatur, reduzierter Überhitzung und einer Zufuhr von flüssigem Kältemittel zum Verdichter.

Die in Fig. 1 dargestellte erfindungsgemäße Kältemaschine, die hier in der Funktion einer Wärmepumpe beschrieben wird, umfasst einen geschlossenen Kreislauf 10, der ein Kältemittel aufweist. In dem Kältemittelkreislauf 10 sind nacheinander ein Verdampfer 12, ein Verdichter 14, ein Verflüssiger 16 und ein elektrisch betriebenes Expansionsventil 18 angeordnet.

Der Verdampfer 12 und der Verdichter 14 sind durch eine Sauggasleitung 20 miteinander verbunden. Da der Verdichter 14 für eine Verdichtung ausschließlich von verdampftem Kältemittel ausgelegt ist und durch ein unbeabsichtigtes Eindringen von flüssigem Kältemittel beschädigt würde, ist dem Verdichter 14 ein in der Sauggasleitung 20 angeordneter Flüssigkeitsabscheider 22 vorgeschaltet, der im Verdampfer 12 nicht vollständig verdampftes und/oder in der Sauggasleitung 20 kondensiertes flüssiges Kältemittel aus dem Kältemittelstrom entfernt und sammelt.

Dem Flüssigkeitsabscheider 22 ist ein in der Sauggasleitung 20 angeordnetes Vierwegeumschaltventil 24 vorgeschaltet, das gleichzeitig in einer von dem Verdichter 14 zu dem Verflüssiger 16 führenden Heißgasleitung 26 angeordnet ist. Wird die Kältemaschine - wie es hier beschrieben ist - als Wärmepumpe, d.h. im Heizbetrieb, betrieben, so kann der im Verdichter 14 erhitzte Kältemittelstrom bei einer entsprechenden Betätigung des Umschaltventils 24 zum Abtauen des Verdampfers 12 umgeschaltet und vollständig dem Verdampfer 12 zugeführt werden. Alternativ ermöglicht das Umschaltventil 24 ein Umschalten des Kältemittelstroms derart, dass die Kältemaschine im Kühlungsbetrieb arbeiten kann.

Stromabwärts von dem Verflüssiger 16 zweigt eine Bypassleitung 28 aus dem Kühlkreislauf 10 ab, die mit einer an den Verdichter 14 angeschlossene Einspritzleitung 29 verbunden ist. Die Bypassleitung 28 und die Einspritzleitung 29 ermöglichen die Zufuhr von flüssigem Kältemittel zu dem Verdichter 14. Zur Steuerung dieser Kältemittelzufuhr ist ein in der Bypassleitung 28 angeordnetes Magnetventil 30 vorgesehen. In der Einspritzleitung 29 kann ferner ein Drosselorgan 31 angeordnet sein, beispielsweise eine Düse oder ein Kapillarrohr, durch welches das in den Verdichter 14 einzuspritzende Kältemittel entspannt und dadurch zusätzlich abgekühlt werden kann.

Das dem Verdichter 14 durch die Bypassleitung 28 und die Einspritzleitung 29 zugeführte flüssige Kältemittel wird in das verdichtete Kältemittel eingespritzt, um auf diese Weise die Temperatur des verdichteten Kältemittels, insbesondere im Bereich des Verdichterausgangs, zu senken. Dadurch kann der Verdichter 14 vor übermäßigen Temperaturen geschützt werden, die den Verdichter 14 beschädigen würden.

Alternativ oder zusätzlich ist es auch möglich, das dem Verdichter 14 zugeführte flüssige Kältemittel durch in dem Verdichter 14 entsprechend vorgesehene Kühlleitungen zu zirkulieren. Dies bewirkt eine Kühlung des Verdichters 14 selbst, über den dann auch das verdichtete Kältemittel gekühlt wird.

Das Magnetventil 30 ist mit einer Überhitzungsregeleinheit 32 verbunden und durch diese steuerbar. Die Überhitzungsregeleinheit 32 kann eine separate Einheit sein oder in eine zentrale Wärmepumpensteuerung integriert sein.

Darüber hinaus ist die Überhitzungsregeleinheit 32 zur Steuerung des Expansionsventils 18 auch mit diesem verbunden. Das Expansionsventil 18 ist ein elektrisch betriebenes Expansionsventil.

Dem Flüssigkeitsabscheider 22 vorgeschaltet sind an der Sauggasleitung 20 ferner ein mit der Überhitzungsregeleinheit 32 verbundener Drucktransmitter oder Drucksensor 34 und ein mit der Überhitzungsregeleinheit 32 verbundener Temperatursensor 36 angeordnet.

Durch den Drucksensor 34 ist der Verdampfungsdruck des im Verdampfer verdampften Kältemittels messbar. Bei Kenntnis der thermodynamischen und physikalischen Eigenschaften des Kältemittels lässt sich aus dem gemessenen Verdampfungsdruck die Sättigungstemperatur des Kältemittels errechnen. Durch den Temperatursensor 36 wird die tatsächliche Temperatur des durch die Sauggasleitung 20 strömenden überhitzten Kältemittels bzw. die Sauggastemperatur bestimmt. Aus der Differenz zwischen Sauggastemperatur und Sättigungstemperatur ermittelt die Überhitzungsregeleinheit 32 die Überhitzung des Kältemittels.

Darüber hinaus ist ein Temperatursensor 38 zur Messung der Umgebungstemperatur der Wärmepumpe und insbesondere der Außentemperatur mit der Überhitzungsregeleinheit 32 verbunden.

Zur Messung der Temperatur des durch den Verdichter 14 verdichteten Kältemittels ist im Bereich des Verdichterausgangs außerdem ein mit der Überhitzungsregeleinheit 32 verbundener Temperatursensor 40 vorgesehen.

Nachfolgend wird der Kälteprozess der Wärmepumpe von Fig. 1 beschrieben.

Fig. 2 zeigt ein Log p, H - Diagramm eines in der Wärmepumpe von Fig. 1 verwendeten Kältemittels, wobei der Druck p des Kältemittels logarithmisch als Funktion der Enthalpie H aufgetragen ist. Eingezeichnet sind die Grenzen gesättigter Flüssigkeit 42 und gesättigten Gases 44 sowie Kurven 46 konstanter Temperatur.

Der Punkt E bezeichnet den Zustand des Kältemittels nach der Expansion durch das Expansionsventil 18. In dem Verdampfer 12 findet eine Verdampfung E-A und Überhitzung A-B des Kältemittels statt.

Der Verdichter 14 sorgt für eine Verdichtung B-C des Kältemittels, die mit einer entsprechenden Temperaturerhöhung einhergeht. Im dargestellten Ausführungsbeispiel wird die Temperatur des Kältemittels von +10°C am Ausgang des Verdampfers 12 durch den Verdichter 14 bis auf +90°C erhöht.

Im Verflüssiger 16 erfolgt eine Verflüssigung C-D des Kältemittels, wobei die Verflüssigungstemperatur im dargestellten Beispiel +50°C beträgt. Das nunmehr flüssige und nur noch 50°C warme Kältemittel wird anschließend durch das Expansionsventil 18 entspannt (D-E), wobei es bis auf 0°C abkühlt.

Im in Fig. 2 dargestellten Ausführungsbeispiel beträgt die Überhitzung 10 K, nämlich gerade die Differenz zwischen den Temperaturen am Punkt B (+10°C) und am Punkt A (0°C). Die Temperatur am Punkt B entspricht der tatsächlichen Temperatur des Kältemittels in der Sauggasleitung und wird durch den Temperatursensor 36 gemessen. Die Temperatur am Punkt A entspricht dagegen der Verdampfungstemperatur des Kältemittels, die aus dem durch den Drucksensor 34 gemessenen Verdampfungsdruck des Kältemittels ermittelt wird.

In Fig. 3 ist eine Situation dargestellt, bei der die Verdampfungstemperatur des Kältemittels aufgrund eines reduzierten Verdampfungsdrucks im Vergleich zu der in Fig. 2 dargestellten Situation um 10 K reduziert ist, d.h. nur noch -10°C beträgt. Eine solche Verringerung der Verdampfungsdrucks kann beispielsweise aus einer niedrigeren Außentemperatur resultieren. Die reduzierte Verdampfungstemperatur des Kältemittels führt zu einer Erhöhung der Überhitzung A-B, die ihrerseits eine Erhöhung der Kältemitteltemperatur am Ausgang des Verdichters 14 (Punkt C) bewirkt. Im dargestellten Ausführungsbeispiel beträgt die erhöhte Kältemitteltemperatur am Verdichterausgang +120°C.

Auch eine Erhöhung der Verflüssigungstemperatur, bei welcher das Kältemittel in dem Verflüssiger 16 verflüssigt wird, C-D, führt zu einer Erhöhung der Kältemitteltemperatur am Verdichterausgang C. Wie in Fig. 4 beispielhaft dargestellt ist, resultiert eine Erhöhung der Verflüssigungstemperatur von 50°C auf 60°C verglichen mit der in Fig. 2 gezeigten Situation bei einer gleich bleibenden Verdampfungstemperatur von 0°C in einem Anstieg der Kältemitteltemperatur am Verdichterausgang C von 90°C auf 120°C.

Eine Erhöhung der Kältemitteltemperatur am Verdichterausgang erweist sich dann als problematisch, wenn die erhöhte Kältemitteltemperatur eine kritische Temperaturobergrenze überschreitet, oberhalb der eine Beschädigung des Verdichters 14 zu erwarten ist, beispielsweise aufgrund einer Zersetzung von im Verdichter 14 vorgesehenen Schmierölen.

Erfindungsgemäß ist eine Regelung der Kältemitteltemperatur am Verdichterausgang durch die Überhitzungsregeleinheit 32 derart vorgesehen, dass die Kältemitteltemperatur am Verdichterausgang die voranstehend genannte kritische Temperaturobergrenze nicht überschreitet. Dazu wird die Kältemitteltemperatur am Verdichterausgang auf eine vorgegebene Zieltemperatur geregelt, die etwas unterhalb der kritischen Temperaturobergrenze liegt. Als Stellgröße ist dabei die Überhitzung A-B des Kältemittels, die durch eine Änderung des Öffnungsgrades des Expansionsventils 18 variierbar ist, und alternativ oder zusätzlich die Einspritzung von flüssigem Kältemittel in den Verdichter 14 vorgesehen.

Wie dem in Fig. 5 gezeigten Diagramm zu entnehmen ist, das von der in Fig. 3 dargestellten Situation, d.h. von einer reduzierten Verdampfungstemperatur von -10°C, ausgeht, lässt sich durch eine Verringerung der Überhitzung des Kältemittels die Kältemitteltemperatur am Verdichterausgang C reduzieren. Umgekehrt ist durch eine Erhöhung der Überhitzung die Kältemitteltemperatur am Verdichterausgang C anhebbar.

Durch eine entsprechende Einstellung der Überhitzung ist die Kältemitteltemperatur am Verdichterausgang C bzw. die Verdichtungsendtemperatur innerhalb bestimmter Grenzen so regelbar, dass diese einen maximalen Wert einnimmt, aber die kritische Temperaturobergrenze gerade nicht überschreitet. Dadurch wird die Heizleistung der Wärmepumpe optimiert und eine Beschädigung des Verdichters bzw. Abschaltung der Wärmepumpe vermieden. Standzeiten der Wärmepumpe werden folglich minimiert. Im Ergebnis wird eine verbesserte Wirtschaftlichkeit der Wärmepumpe erreicht.

Die Einstellung der erforderlichen Überhitzung erfolgt durch eine entsprechende Ansteuerung des Expansionsventils 18 durch die Überhitzungsregeleinheit 32. Eine Öffnung des Expansionsventils 18, d.h. eine Erhöhung der Kältemittelströmung durch das Expansionsventil 18, führt zu einer Reduzierung der Überhitzung, während eine Drosselung des Expansionsventils 18, d.h. eine Reduzierung des Kältemittelstroms durch das Expansionsventils 18, die Überhitzung erhöht.

Sollte die Verringerung der Überhitzung des Kältemittels zur Reduzierung der Kältemitteltemperatur am Verdichterausgang C nicht ausreichend sein, beispielsweise weil neben einer reduzierten Verdampfungstemperatur von -10°C auch noch eine erhöhte Verflüssigungstemperatur von +60°C vorliegt, wie es in Fig. 6 dargestellt ist, so besteht erfindungsgemäß zusätzlich die Möglichkeit, das Kältemittel im Verdichter 14 zu kühlen, wie es bereits im Zusammenhang mit Fig. 1 beschrieben wurde. Die Zufuhr von flüssigem Kältemittel zu dem Verdichter 14 am Punkt B1 bewirkt eine Reduzierung der Enthalpie des Kältemittels, wodurch die Verdichterendtemperatur am Verdichterausgang C von etwa 140°C auf 90°C reduziert werden kann.

Die Regelung der Kältemitteltemperatur am Verdichterausgang wird bei der in Fig. 1 dargestellten Wärmepumpe folgendermaßen durchgeführt:
Während des Betriebs der Wärmepumpe überwacht die Überhitzungsregeleinheit 32 kontinuierlich die Außentemperatur über den Temperatursensor 38. Ferner überwacht die Überhitzungsregeleinheit 32 über den Temperatursensor 36 die tatsächliche Kältemitteltemperatur in der Sauggasleitung 20 und über den Drucksensor 34 den Verdampfungsdruck des Kältemittels in der Sauggasleitung 20. Aus der gemessenen tatsächlichen Kältemitteltemperatur und dem gemessenen Verdampfungsdruck des Kältemittels ermittelt die Überhitzungsregeleinheit 32 die aktuell vorliegende Überhitzung des Kältemittels. Ggf. betätigt die Überhitzungsregeleinheit 32 das Expansionsventil 18, um einen für den Normalbetrieb der Wärmepumpe empfohlenen Überhitzungswert einzuhalten.

Sobald die Außentemperatur einen vorbestimmten Wert unterschreitet, beginnt die Überhitzungsregeleinheit 32 mit Hilfe des Temperatursensors 40 die Kältemitteltemperatur am Verdichterausgang zu überwachen. Falls die Kältemitteltemperatur am Verdichterausgang die unterhalb der kritischen Temperaturobergrenze liegende vorgegebene Zieltemperatur überschreitet oder zu überschreiten droht, steuert die Überhitzungsregeleinheit 32 das Expansionsventil 18 derart, dass sich die Strömung des Kältemittels durch das Expansionsventil 18 erhöht. Dadurch wird die Überhitzung verringert und in der Folge die Kältemitteltemperatur am Verdichterausgang auf die Zieltemperatur reduziert. Zur Verringerung der Kältemitteltemperatur am Verdichterausgang wird das Expansionsventil 18 also weiter geöffnet.

Wenn es nicht möglich ist, die Kältemitteltemperatur am Verdichterausgang durch eine Verringerung der Überhitzung im Bereich der vorgegebenen Zieltemperatur zu halten, aktiviert die Überhitzungsregeleinheit 32 zusätzlich das Magnetventil 30, um dem Verdichter 14 flüssiges Kältemittel zur Kühlung des verdichteten Kältemittels zuzuführen. Die Betätigung des Magnetventils 30 erfolgt in Abhängigkeit von der Kältemitteltemperatur am Verdichterausgang.

Sinkt die Kältemitteltemperatur am Verdichterausgang unter die vorgegebene Zieltemperatur, beispielsweise aufgrund einer erfolgten Kühlung, aufgrund eines Absinkens der Verflüssigungstemperatur und/oder eines erhöhten Verdampfungsdrucks des Kältemittels, so wird das Magnetventil 30 durch die Überhitzungsregeleinheit 32 wieder geschlossen und die Zufuhr von flüssigem Kältemittel zum Verdichter 14 gestoppt.

Sinkt die Kältemitteltemperatur am Verdichterausgang noch weiter ab, so bewirkt die Überhitzungsregeleinheit 32 durch eine entsprechende Ansteuerung des Expansionsventils 18 eine Verringerung der Kältemittelströmung durch das Expansionsventil 18, um die Überhitzung des Kältemittels wieder auf den ursprünglichen, empfohlenen Wert zu bringen.

Durch die erfindungsgemäße Regelung der Kältemitteltemperatur am Verdichterausgang wird der Wirkungsgrad der Wärmepumpe während besonders kalter Außentemperaturen erhöht und der Arbeitsbereich der Wärmepumpe auf höhere Verflüssigungstemperaturen und höhere Wärmekapazitäten ausgedehnt. Gleichzeitig werden die Gefahr einer Beschädigung des Verdichters 14 durch Überschreitung einer kritischen Temperaturobergrenze und die Gefahr einer Vereisung des Verdampfers 12 verringert. Abschalt- und Abtauphasen der Wärmepumpe werden dadurch minimiert. Im Ergebnis resultiert die erfindungsgemäße variable und insbesondere witterungsabhängige Regelung der Überhitzung sowie die Regelung der Kältemitteltemperatur am Verdichterausgang, insbesondere der Verdichtungsendtemperatur, in einer verbesserten Wirtschaftlichkeit der Wärmepumpe.

### Bezugszeichenliste

- 10: Kältemittelkreislauf
- 12: Verdampfer
- 14: Verdichter
- 16: Verflüssiger
- 18: Expansionsventil
- 20: Sauggasleitung
- 22: Flüssigkeitsabscheider
- 24: Umschaltventil
- 26: Heißgasleitung
- 28: Bypassleitung
- 29: Einspritzleitung
- 30: Magnetventil
- 31: Drosselorgan
- 32: Überhitzungsregeleinheit
- 34: Drucksensor
- 36: Temperatursensor
- 38: Temperatursensor
- 40: Temperatursensor
- 42: Grenze gesättigter Flüssigkeit
- 44: Grenze gesättigten Gases
- 46: Kurven konstanter Temperatur

## Patentansprüche

1. Verfahren zum Betreiben einer Kältemaschine, insbesondere einer Wärmepumpe, die einen ein Kältemittel aufweisenden geschlossenen Kreislauf (10) umfasst, in dem nacheinander ein Verdampfer (12), ein Verdichter (14), ein Verflüssiger (16) und ein, insbesondere elektrisch betriebenes, Expansionsventil (18) angeordnet sind, und die eine Überhitzungsregeleinheit (32) für das Kältemittel umfasst, welche zur Ermittlung einer Überhitzung des Kältemittels mit einem Drucksensor (34) und einem Temperatursensor (36) verbunden ist, die jeweils an einer den Verdampfer (12) und
den Verdichter (14) verbindenden Sauggasleitung (20) angeordnet sind, wobei die Überhitzung durch eine entsprechende Steuerung des Expansionsventils (18) verändert wird, **dadurch gekennzeichnet,**
**dass** die Umgebungstemperatur der Kältemaschine gemessen wird und, wenn die Umgebungstemperatur eine vorgegebene Temperaturuntergrenze unterschreitet,
die Überhitzungsregeleinheit (32) die Temperatur des Kältemittels am Verdichterausgang, insbesondere die Verdichtungsendtemperatur, mit Hilfe eines Temperatursensors (40) überwacht und durch eine Veränderung der Überhitzung des Kältemittels in dem Verdampfer (12) zumindest zeitweise so regelt,
**dass** sie eine kritische Temperaturobergrenze nicht übersteigt, und wenn es nicht möglich ist, die Kältemitteltemperatur im Bereich des Verdichters (14) durch eine Verringerung der Überhitzung des Kältemittels in dem Verdampfer (12) an oder unterhalb der kritischen Temperaturobergrenze zu halten, ein Magnetventil (30) durch die Überhitzungsregeleinheit (32) aktiviert wird, um dem Verdichter (14) flüssiges Kältemittel zur Kühlung des verdichteten Kältemittels zuzuführen, wobei das Magnetventil (30) in einer Bypassleitung (28) angeordnet ist, welche stromabwärts von dem Verflüssiger (16) aus dem Kühlkreislauf (10) abzweigt und mit einer an den Verdichter (14) angeschlossenen Einspritzleitung (29) verbunden ist.

2. Verfahren nach einem der vorherigen Ansprüche,
**dadurch gekennzeichnet, dass**
die Überhitzung in Abhängigkeit von der Umgebungstemperatur der Kältemaschine, insbesondere der Außentemperatur, geregelt wird.

3. Verfahren nach einem der vorherigen Ansprüche,
**dadurch gekennzeichnet, dass**
die Kältemitteltemperatur im Bereich des Verdichters durch eine Kühlung des Verdichters (14), insbesondere in dessen Ausgangsbereich, gesenkt wird.

4. Verfahren nach einem der vorherigen Ansprüche,
**dadurch gekennzeichnet, dass**
flüssiges Kältemittel, insbesondere im Ausgangsbereich des Verdichters (14), in das verdichtete Kältemittel eingeleitet wird.

5. Kältemaschine, insbesondere Wärmepumpe, mit einem ein Kältemittel aufweisenden geschlossenen Kreislauf (10), in dem nacheinander ein Verdampfer (12), ein Verdichter (14), ein Verflüssiger (16) und ein, insbesondere elektrisch betriebenes, Expansionsventil (18) angeordnet sind,
und mit einer Überhitzungsregeleinheit (32) für das Kältemittel, welche zur Ermittlung einer Überhitzung des Kältemittels mit einem Drucksensor (34) und einem ersten Temperatursensor (36) verbunden ist, die jeweils an einer den Verdampfer (12) und den Verdichter (14) verbindenden Sauggasleitung (20) angeordnet sind, wobei das Expansionsventil (18) zur variablen, insbesondere witterungsabhängigen, Steuerung der Überhitzung des Kältemittels durch die Überhitzungsregeleinheit (32) steuerbar ist, **gekennzeichnet durch** einen zweiten mit der Überhitzungsregeleinheit (32) verbundenen Temperatursensor (40) zur Messung der Kältemitteltemperatur stromabwärts von dem Verdichter (14), insbesondere der Verdichtungsendtemperatur, einen dritten mit der Überhitzungsregeleinheit (32) verbundenen Temperatursensor (38) zur Messung der Umgebungstemperatur der Kältemaschine, und ein **durch** die Überhitzungsregeleinheit (32) aktivierbares Magnetventil (30) zum Zuführen von flüssigem Kältemittel zu dem Verdichter (14), wobei das Magnetventil (30) in einer Bypassleitung (28) angeordnet ist, welche stromabwärts von dem Verflüssiger (16) aus dem Kühlkreislauf (10) abzweigt und mit einer an den Verdichter (14) angeschlossenen Einspritzleitung (29) verbunden ist, wobei die Überhitzungsregeleinheit (32) dazu ausgebildet ist, :
wenn die Umgebungstemperatur eine vorgegebene Temperaturuntergrenze unterschreitet, **durch** eine Veränderung der Überhitzung des Kältemittels in dem Verdampfer (12) zumindest zeitweise die Temperatur des Kältemittels im Bereich des Verdichters, insbesondere die Verdichtungsendtemperatur, derart zu regeln, dass die Kältemitteltemperatur im Bereich des Verdichters (14) eine kritische Temperaturobergrenze nicht übersteigt, und
wenn es nicht möglich ist, die Kältemitteltemperatur im Bereich des Verdichters (14) **durch** eine Verringerung der Überhitzung des Kältemittels in dem Verdampfer (12) an oder unterhalb der kritischen Temperaturobergrenze zu halten, das Magnetventil (30) zu aktivieren, um dem Verdichter (14) flüssiges Kältemittel zur Kühlung des verdichteten Kältemittels zuzuführen.

6. Kältemaschine nach Anspruch 5,
**dadurch gekennzeichnet, dass**
der zweite Temperatursensor (40) im Bereich des Verdichterausgangs angeordnet ist.

7. Kältemaschine nach einem der Ansprüche 5 und 6,
**dadurch gekennzeichnet, dass**
ein Drosselorgan (31) in der Einspritzleitung (29) angeordnet ist.

## Claims

1. A method of operating a heat extraction machine, in particular a heat pump, comprising a closed circuit (10) which has a refrigerant and in which an evaporator (12), a compressor (14), a condenser (16) and an expansion valve (18), in particular an electrically operated expansion valve, are arranged one after the other;
and comprising an overheating regulation unit (32) for the refrigerant which is connected to a pressure sensor (34) and to a temperature sensor (36) to determine an overheating of the refrigerant, said pressure sensor and temperature sensor each being arranged at a suction gas line (20) which connects the evaporator (12) and the compressor (14), wherein the overheating is changed by a corresponding control of the expansion valve (18), **characterized in that**
the ambient temperature of the heat extraction machine is measured and, if the ambient temperature falls below a predetermined lower temperature limit, the overheating regulation unit (32) monitors the temperature of the refrigerant at the compressor outlet, in particular the end compression temperature, with the help of a temperature sensor (40) and regulates said temperature of the refrigerant at least at times by a change in the overheating of the refrigerant in the evaporator (12) so that it does not exceed a critical upper temperature limit and, if it is not possible to maintain the refrigerant temperature in the region of the compressor (14) at or below the critical upper temperature limit by a reduction of the overheating of the refrigerant in the evaporator (12), a solenoid valve (30) is activated by the overheating regulation unit (32) to supply liquid refrigerant to the compressor (14) for the cooling of the compressed refrigerant, wherein the solenoid valve (30) is arranged in a bypass line (28) which branches off from the refrigerant circuit (10) downstream of the condenser (16) and which is connected to an injection line (29) connected to the compressor (14).

2. A method in accordance with one of the preceding claims,
**characterized in that**
the overheating is regulated in dependence on the ambient temperature of the heat extraction machine, in particular on the external temperature.

3. A method in accordance with one of the preceding claims,
**characterized in that**
the refrigerant temperature in the region of the compressor is lowered by a cooling of the compressor (14), in particular in its outlet region.

4. A method in accordance with any one of the preceding claims,
**characterized in that**
liquid refrigerant, in particular in the outlet region of the compressor (14), is introduced into the compressed refrigerant.

5. A heat extraction machine, in particular a heat pump, comprising a closed circuit (10) which has a refrigerant and in which an evaporator (12), a compressor (14), a condenser (16) and an expansion valve (18), in particular an electrically operated expansion valve, are arranged one after the other; and comprising an overheating regulation unit (32) for the refrigerant which is connected to a pressure sensor (34) and to a temperature sensor (36) to determine an overheating of the refrigerant, said pressure sensor and temperature sensor each being arranged at a suction gas line (20) which connects the evaporator (12) and the compressor (14), wherein the expansion valve (18) is controllable for the variable control, in particular the weather-dependent control, of the overheating of the refrigerant by the overheating regulation unit (32), **characterized by** a second temperature sensor (40) connected to the overheating regulation unit (32) for the measurement of the refrigerant temperature downstream of the compressor (14), in particular of the end compression temperature; by a third temperature sensor (38) connected to the overheating regulation unit (32) for the measurement of the ambient temperature of the heat extraction machine; and by a solenoid valve (30) which can be activated by the overheating regulation unit (32) to supply liquid refrigerant to the compressor (14), wherein the solenoid valve (30) is arranged in a bypass line (28) which branches off from the refrigerant circuit (10) downstream of the condenser (16) and which is connected to an injection line (29) connected to the compressor (14), wherein the overheating regulation unit (32) is configured
to regulate the temperature of the refrigerant in the region of the compressor, in particular the end compression temperature, at least at times by a change in the overheating of the refrigerant in the evaporator (12) if the ambient temperature falls below a predetermined lower temperature limit such that the refrigerant temperature in the region of the compressor (14) does not exceed a critical upper temperature limit; and
to activate the solenoid valve (30) to supply liquid refrigerant to the compressor (14) for the cooling of the compressed refrigerant if it is not possible to maintain the refrigerant temperature in the region of the compressor (14) at or below the critical upper temperature limit by a reduction of the overheating of the refrigerant in the evaporator (12).

6. A heat extraction machine in accordance with claim 5,
**characterized in that**
the second temperature sensor (40) is arranged in the region of the compressor outlet.

7. A heat extraction machine in accordance with one of the claims 5 and 6,
**characterized in that**
a restrictor member (31) is arranged in the injection line (29).

## Revendications

1. Procédé pour l'exploitation d'une machine frigorifique, en particulier d'une pompe à chaleur, qui inclut un circuit fermé (10) comprenant un agent frigorifique, circuit dans lequel sont agencés les uns derrière les autres un évaporateur (12), un compresseur (14), un liquéfacteur (16) et une valve d'expansion (18), en particulier actionnée par voie électrique, et qui inclut une unité de régulation de surchauffe (32) pour l'agent frigorifique, unité qui est reliée à un capteur de pression (34) et à un capteur de température (36) pour déterminer une surchauffe de l'agent frigorifique, lesdits capteurs étant agencés respectivement sur une conduite d'aspiration (20) qui relie l'évaporateur (12) et le compresseur (14), dans lequel la surchauffe est modifiée par une commande correspondante de la valve d'expansion (18), **caractérisé en ce que** la température environnante de la machine frigorifique est mesurée et, si la température environnante passe au-dessous d'une limite inférieure de température prédéterminée, l'unité de régulation de surchauffe (32) surveille la température de l'agent frigorifique à la sortie du compresseur, en particulier la température finale du compresseur, avec l'aide d'un capteur de température (40) et la régule au moins temporairement par une modification de la surchauffe de l'agent frigorifique dans l'évaporateur (12), de telle façon qu'elle ne dépasse pas une limite supérieure de température critique et, si ce n'est pas possible, afin de maintenir la température de l'agent frigorifique dans la zone du compresseur (14) par une réduction de la surchauffe de l'agent frigorifique dans l'évaporateur (12) au niveau ou au-dessous de la limite supérieure de température critique, une valve magnétique (30) est activée par l'unité de régulation de surchauffe (32) afin d'amener au compresseur (14) de l'agent frigorifique liquide afin de refroidir l'agent frigorifique comprimé, et la valve magnétique (30) est agencée dans une conduite de by-pass (28) qui est en dérivation du circuit frigorifique en aval du liquéfacteur (16) et qui est reliée avec une conduite d'injection (29) raccordée au compresseur (14).

2. Procédé selon la revendication précédente,
**caractérisé en ce que** la surchauffe est régulée en fonction de la température environnante de la machine frigorifique, en particulier de la température extérieure.

3. Procédé selon l'une des revendications précédentes,
**caractérisé en ce que** la température de l'agent frigorifique est abaissée dans la région du compresseur par un refroidissement du compresseur (14), en particulier dans la zone de sa sortie.

4. Procédé selon l'une des revendications précédentes,
**caractérisé en ce que** de l'agent frigorifique liquide est injecté dans l'agent frigorifique comprimé, en particulier dans la zone de sortie du compresseur (14).

5. Machine frigorifique, en particulier pompe à chaleur, comprenant un circuit fermé (10) comprenant un agent frigorifique, circuit dans lequel sont agencés les uns derrière les autres un évaporateur (12), un compresseur (14), un liquéfacteur (16) et une valve d'expansion (18), actionnée en particulier par voie électrique, et comprenant une unité de régulation de surchauffe (32) pour l'agent frigorifique, laquelle est reliée à un capteur de pression (34) et à un premier capteur de température (36) pour déterminer une surchauffe de l'agent frigorifique, lesdits capteurs étant agencés respectivement sur une conduite d'aspiration (20) qui relie l'évaporateur (12) et le compresseur (14), dans lequel la valve d'expansion (18) est susceptible d'être commandée en vue d'une commande variable, en particulier en fonction des intempéries, de la surchauffe de l'agent frigorifique au moyen de l'unité de régulation de surchauffe (32), **caractérisée par** un second capteur de température (40) relié à l'unité de régulation de surchauffe (32) pour mesurer la température de l'agent frigorifique en aval du compresseur (14), en particulier la température finale de compression, un troisième capteur de température (38) relié à l'unité de régulation de surchauffe (32) pour mesurer la température environnante de la machine frigorifique, et une valve magnétique (30) susceptible d'être activée par l'unité de régulation de surchauffe (32) pour amener de l'agent frigorifique liquide au compresseur (14), dans laquelle la valve magnétique (30) est agencée dans une conduite de by-pass (28), qui est ramifiée depuis le circuit frigorifique (10) en aval du liquéfacteur (16) et qui est reliée à une conduite d'injection (29) raccordée au compresseur (14), dans laquelle l'unité de régulation de surchauffe (32) est réalisée :
si la température environnante passe au-dessous d'une limite inférieure de température prédéterminée, pour réguler, par modification de la surchauffe de l'agent frigorifique dans l'évaporateur (12), au moins temporairement la température de l'agent frigorifique dans la zone du compresseur et en particulier la température finale de compression, de telle façon que la température de l'agent frigorifique dans la zone du compresseur (14) ne dépasse pas une limite supérieure de température critique, et
si cela n'est pas possible, afin de maintenir la température de l'agent frigorifique dans la région du compresseur (14), par une réduction de la surchauffe de l'agent frigorifique dans l'évaporateur (12), au niveau ou au-dessous de la limite supérieure de température critique, pour activer la valve magnétique (30) pour amener au compresseur (14) de l'agent frigorifique liquide afin de refroidir l'agent frigorifique comprimé.

6. Machine frigorifique selon la revendication 5,
**caractérisée en ce que** le second capteur de température (40) est agencé dans la région de la sortie du compresseur.

7. Machine frigorifique selon l'une des revendications 5 et 6,
**caractérisée en ce qu'**un organe d'étranglement (31) est agencé dans la conduite d'injection (29).
